# FASCICULE DE BREVET EUROPEEN

(11) **EP 3 571 682 B1**
(45) Date de publication et mention de la délivrance du brevet: **13.07.2022**
(21) Numéro de dépôt: 18704147.0
(22) Date de dépôt: 17.01.2018
(51) Int. Cl.: G08B 21/02, G08B 13/24

(54) **PROCEDE ET SYSTEME DE SIGNALISATION DE SORTIE DE ZONE POUR APPAREILS ELECTRONIQUES**
VERFAHREN UND SYSTEM ZUR SIGNALISIERUNG VON ZONENABWEICHUNGEN FÜR ELEKTRONISCHE VORRICHTUNGEN
METHOD AND SYSTEM FOR SIGNALLING ZONE DEPARTURE FOR ELECTRONIC DEVICES

(30) Priorité: 17.01.2017 FR 1750357
(43) Date de publication de la demande: 27.11.2019
(73) Titulaire: Evalandgo, 34960 Montpellier (FR)
(72) Inventeur: LEROUGE, Sebastien, 34160 Castries (FR)
(74) Mandataire: IPAZ
(86) Numéro de dépôt international: PCT/EP2018/051086
(87) Numéro de publication internationale: WO 2018/134237

(56) Documents cités:
- WO-A1-94/12956
- FR-A1- 2 542 892
- FR-A1- 2 771 868
- GB-A- 2 367 169
- US-A- 3 713 133
- US-A- 4 593 273
- US-A1- 2006 038 676
- US-A1- 2013 169 413

## Description

### Domaine technique

La présente invention concerne un procédé de signalisation de sortie de zone pour des appareils électroniques nomades. Elle concerne un système mettant en œuvre un tel procédé.

Le domaine de l'invention est plus particulièrement, mais de manière non limitative, celui de la détection de sortie de zone pour des appareils électroniques nomades prévus pour être utilisés dans un espace délimité.

### Etat de la technique

L'utilisation d'appareils nomades est en plein développement dans des lieux tels que des restaurants, des musées ou des bibliothèques. Ces appareils nomades sont prévus pour être utilisés soit par les utilisateurs fréquentant ces lieux, soit par des personnes au service des utilisateurs et travaillant dans ces lieux.

Les appareils nomades permettent d'interagir avec les utilisateurs là où ils se trouvent et leur évitent d'avoir à se déplacer vers une zone d'accueil pour par exemple payer l'addition dans les restaurants, ou consulter une information, etc.

Il se pose une question de perte de ces appareils nomades, qui peuvent être emportés par les utilisateurs avec eux lorsqu'ils quittent le lieu, par exemple parce qu'ils oublient de rendre l'appareil. D'autres utilisateurs mal intentionnés peuvent être tentés de dérober ces appareils.

On connait du document US 3 713 133 A un procédé de signalisation selon le préambule de la revendication 1.

Or, il n'existe, à ce jour, aucun moyen permettant de détecter et de signaler qu'un appareil nomade vient d'être sorti d'une zone ou d'un lieu où il est censé être utilisé, à part les solutions antivol conventionnelles qui sont coûteuses et qui nécessitent un équipement pour chaque appareil nomade.

Un but de la présente invention est de remédier aux inconvénients précités.

Un autre but de la présente invention est de proposer un procédé et un système de signalisation de sortie de zone moins coûteux et plus efficace.

Il est aussi un but de la présente invention de proposer un procédé et un système de signalisation de sortie de zone plus simple et plus rapide à déployer.

### Exposé de l'invention

Au moins un de ces objectifs est atteint par un procédé de signalisation de sortie d'un ou plusieurs appareils électroniques, dits nomades, d'un espace délimité selon la revendication 1.

Ainsi, pour un appareil électronique nomade, le procédé selon l'invention permet de détecter la sortie dudit appareil nomade d'un espace délimité, directement en utilisant les fonctionnalités fournies dans ledit appareil et sans avoir recours à des dispositifs antivols additionnels.

De ce fait, le procédé de signalisation de sortie de zone proposé par la présente invention est moins coûteux. De plus, la signalisation de sortie de zone est plus efficace car il ne dépend pas d'une pastille antivol fixée sur ledit appareil et qui pourrait se détacher au fur et à mesure de l'utilisation de l'appareil nomade ou l'être délibérément. En outre, le procédé selon l'invention est plus simple et plus rapide à déployer, car il suffit d'activer les fonctions d'appairage fournies dans l'appareil nomade.

La phase de configuration préliminaire permet d'identifier l'appareil émetteur utilisé dans le procédé selon l'invention, et éviter que d'autres appareils émetteurs d'ondes, tels que des appareils utilisateurs des personnes fréquentant l'espace délimité ou d'autres appareils présents dans l'espace délimité, déclenchent une émission d'alarme.

La communication entre chaque appareil nomade et l'appareil émetteur peut être réalisée en utilisant tout type de protocole de communication.

Préférentiellement, la communication entre chaque appareil nomade et l'appareil émetteur peut être réalisée par Bluetooth^{®}. Dans ce cas, le protocole de communication utilisé pour appairer l'appareil émetteur avec chaque appareil nomade est le protocole Bluetooth^{®}.

Avantageusement, l'étape d'émission d'une alarme peut être déclenchée par l'appareil nomade.

Dans ce cas, l'étape de mémorisation peut comprendre une mémorisation, en particulier au niveau de l'appareil nomade, d'un identifiant de l'appareil émetteur.

En particulier, lorsque l'appareil nomade détecte une onde, il compare l'identifiant de l'émetteur de ladite onde détectée avec au moins un identifiant préalablement mémorisé dans ledit appareil nomade, lors de la phase de configuration. Si l'identifiant de l'émetteur de l'onde détectée correspond à un identifiant mémorisé dans l'appareil nomade, alors l'appareil nomade déclenche l'émission d'une alarme.

Alternativement, ou en plus, l'étape d'émission d'une alarme peut être déclenchée par l'appareil émetteur.

Dans ce cas, l'étape de mémorisation peut comprendre une mémorisation, en particulier au niveau de l'appareil émetteur, d'un identifiant de l'appareil nomade.

En particulier, lorsque l'appareil émetteur est détecté par un appareil nomade, ce dernier peut communiquer son identifiant à l'appareil émetteur. L'appareil émetteur compare alors l'identifiant de l'appareil nomade avec au moins un identifiant préalablement mémorisé dans ledit appareil émetteur, lors de la phase de configuration. Si l'identifiant de l'appareil nomade correspond à un identifiant mémorisé dans l'appareil émetteur, alors l'appareil émetteur déclenche l'émission d'une alarme.

Selon l'invention, l'étape d'émission de l'onde réalise une émission directionnelle de ladite onde, limitée à une zone de sortie de l'espace.

Selon l'invention, l'étape d'émission d'une alarme est réalisée lorsque l'appareil nomade détecte ladite onde.

En particulier, l'émission étant directionnelle et cantonnée à une zone de sortie, l'appareil nomade ne détecte pas l'onde tant qu'il se trouve dans l'espace limité. Lorsque l'appareil nomade est sorti de l'espace limité, alors il passe par la zone de sortie dans laquelle il détecte l'onde émise par l'appareil émetteur. Cette détection permet de déclencher l'émission de l'alarme.

Par ailleurs, le procédé selon l'invention peut en outre comprendre un ajustement d'un seuil minimum de puissance, en réception, au niveau de l'appareil nomade.

Autrement dit, une onde est considérée comme détectée par l'appareil nomade lorsque le niveau de ladite onde est supérieure ou égale audit seuil de puissance.

L'étape d'émission d'alarme peut préférentiellement être réalisée par l'appareil nomade.

Alternativement, ou en plus, l'étape d'émission d'alarme peut être réalisée par l'appareil émetteur ou tout autre appareil tiers commandé/déclenché par l'appareil nomade ou l'appareil émetteur.

L'étape d'émission d'alarme peut comprendre au moins l'une des opérations suivantes :
- une émission d'un signal lumineux et/ou d'un signal sonore ;
- une émission d'un message vers un appareil distant ; et/ou
- déclenchement d'une alarme distante.

Par exemple, l'étape d'émission d'une alarme peut comprendre l'émission d'un signal sonore, continu ou intermittent, par l'appareil nomade et/ou l'appareil émetteur.

La puissance, et/ou la fréquence, du signal sonore peut augmenter dans le temps.

Suivant un autre exemple, alternatif ou cumulatif, l'étape d'émission d'une alarme peut comprendre l'émission d'un message tel qu'un message SMS, une notification ou un courriel, vers une destination préalablement enregistrée.

Suivant un autre exemple, alternatif ou cumulatif, l'étape d'émission d'une alarme peut comprendre une activation d'une fonction de vibration au sein de l'appareil nomade.

Elle peut comprendre une étape de désactivation de l'appareil (définitive ou transitoire) ou d'activation d'un tracer type GPS

Avantageusement, pour au moins un appareil nomade, la phase de configuration peut comprendre :
- une mémorisation d'un code d'authentification pour la connexion au niveau de l'appareil nomade ou de l'appareil émetteur, et/ou
- une configuration de l'appareil nomade pour que la fonctionnalité sans fil de l'appareil nomade, utilisée pour la détection de l'onde émise par l'appareil émetteur, ne puisse pas être désactivée.

Suivant une caractéristique avantageuse, le procédé selon l'invention peut comprendre une étape de blocage de l'appareil nomade, réalisée après ou en même temps que le déclenchement de l'étape d'émission d'une alarme.

Cette étape de blocage peut être mise en œuvre tout de suite, ou après une durée prédéterminée suite au déclenchement de l'étape d'émission d'alarme.

L'étape de blocage peut comprendre un blocage d'au moins une, en particulier de toutes, les fonction(s) utilisateur au sein de l'appareil nomade. L'étape de blocage peut, par exemple, comprendre un blocage d'un accès utilisateur à l'appareil nomade, par exemple par une page de déverrouillage sollicitant la saisie d'un mot de passe.

Alternativement, ou en plus, l'étape de blocage peut comprendre une désactivation d'un bouton de l'appareil nomade, tel que par exemple un bouton d'ajustement sonore, un bouton de mise en veille, un bouton d'extinction, et/ou d'une interface tactile de l'appareil nomade.

Alternativement ou en plus, le procédé selon l'invention peut en outre comprendre une étape d'activation d'un module de géolocalisation au sein de l'appareil nomade, réalisée après ou en même temps que le déclenchement de l'étape d'émission d'une alarme.

Cette étape d'activation peut être mise en œuvre tout de suite, ou après une durée prédéterminée suite au déclenchement de l'étape d'émission d'alarme.

Ainsi, il est possible de détecter, et éventuellement suivre, la position de l'appareil nomade pour tenter de le retrouver.

Le procédé selon l'invention peut en outre comprendre une activation d'un mode d'économie d'énergie au sein de l'appareil nomade pour augmenter son autonomie.

Un tel mode d'autonomie d'énergie peut être préprogrammé au sein de l'appareil nomade.

Il peut aussi être programmé ou modifié pour être adapté au procédé selon l'invention.

Suivant un autre aspect de la présente invention, il est proposé un système comprenant des moyens pour mettre en œuvre toutes les étapes du procédé selon l'invention.

Suivant un mode de réalisation, le système selon l'invention peut comprendre :
- au moins un appareil émetteur ;
- au moins un appareil, dit nomade, préalablement appairé avec ledit appareil émetteur suivant un protocole de communication prédéterminé, et
configurés pour mettre en œuvre les étapes du procédé selon l'invention.

L'appareil émetteur est configuré pour réaliser une émission directionnelle limitée à une zone de sortie de l'espace délimité.

Bien entendu, le système selon l'invention peut comprendre plusieurs appareils émetteurs.

Par exemple, chaque appareil émetteur peut être unidirectionnel et associé à une zone de sortie prédéterminée de l'espace délimité pour détecter une sortie du ou des appareils nomades par ladite zone de sortie.

Le système selon l'invention peut comprendre uniquement des appareils émetteurs pour émettre une (des) onde(s) au sein de l'espace délimité, et non pas au niveau d'une zone de sortie.

Suivant un mode de réalisation particulier, et nullement limitatif, le système selon l'invention peut comprendre :
- au moins un appareil émetteur unidirectionnel associé à une zone de sortie de l'espace délimité et émettant une première onde ; et
- au moins un appareil émetteur émettant une deuxième onde au sein de l'espace délimité, en particulier dans tout ledit espace délimité ;
la détection de sortie de zone pour chaque appareil nomade peut alors être réalisée par la combinaison suivante :
- une détection, par ledit appareil nomade, de ladite première onde ; et
- une absence de détection, par ledit appareil nomade, de ladite deuxième onde.

### Description des figures et modes de réalisation

D'autres avantages et caractéristiques apparaîtront à l'examen de la description détaillée d'exemples nullement limitatifs, et des dessins annexés sur lesquels :
- la FIGURE 1 est une représentation schématique d'un premier exemple de réalisation non limitatif d'un procédé selon l'invention ;
- la FIGURE 2 est une représentation schématique d'un premier exemple de réalisation non limitatif d'un système selon l'invention ;
- la FIGURE 3 est une représentation schématique d'un deuxième exemple de réalisation d'un procédé signalisation ; et
- la FIGURE 4 est une représentation schématique d'un deuxième exemple de réalisation non limitatif d'un système de signalisation.

Il est bien entendu que les modes de réalisation qui seront décrits dans la suite ne sont nullement limitatifs. L'invention est définie par les revendications.

Sur les figures, les éléments communs à plusieurs figures conservent la même référence.

La FIGURE 1 est une représentation schématique d'un exemple de réalisation non limitatif du procédé selon l'invention.

Le procédé 100, représenté sur la FIGURE 1, peut être utilisé pour détecter et signaliser la sortie de zone d'une pluralité d'appareils électroniques nomades, tels que par exemple des appareils électroniques se présentant sous la forme de tablettes et utilisés dans des lieux, tels que des restaurants, pour mesurer la satisfaction des clients tout en présentant l'addition et/ou régler l'addition. Cette application n'est toutefois pas limitative et le procédé 100, et plus généralement le procédé selon l'invention, peut être appliqué dans d'autres lieux (publics ou privés) tels que des musées, des bibliothèques, des parcs d'attraction, hôtels, etc.

Le procédé 100 comprend une phase préliminaire 102, également appelée phase de configuration, réalisée pour chaque appareil nomade.

La phase préliminaire 102 comprend une étape 104 réalisant un appairage, sans fil, de l'appareil nomade avec au moins un appareil émetteur. Dans le présent exemple, cet appairage est réalisé par Bluetooth^{®}. Lors de cette étape d'appairage l'identifiant de chaque appareil émetteur est mémorisée au niveau de l'appareil nomade, de sorte que ce dernier peut le reconnaitre dès qu'il détecte une onde émise par l'appareil émetteur.

Lors d'une étape 106, optionnelle, l'appareil nomade mémorise un code d'authentification pour s'appairer de manière automatisée lorsqu'il détecte l'appareil émetteur.

Cette étape 106 peut comprendre en plus ou alternativement, une configuration de l'appareil nomade pour que la fonctionnalité sans fil de l'appareil nomade, qui sera utilisée pour détecter l'appareil émetteur et qui a été utilisée pour l'appairage, ne puisse pas être désactivée.

Cette phase préliminaire 102 est réalisée pour chaque appareil nomade. Elle est réitérée à chaque fois qu'un nouvel appareil nomade est utilisé.

Le procédé 100 comprend, après la phase préliminaire 102, au moins une itération d'une phase 108 de détection de sortie de zone.

Lors de cette phase 108 l'appareil émetteur émet une onde ou un signal, de manière directionnelle et limitée à une zone de sortie d'un espace délimité. Autrement dit, à part ladite zone de sortie, le signal émis par l'appareil émetteur n'est pas détecté dans les autres zones de l'espace délimité.

Lorsqu'un appareil nomade entre dans la zone de sortie dans laquelle le signal émis par l'appareil émetteur peut être détecté, alors l'appareil nomade détecte le signal émis par l'appareil émetteur, lors d'une étape 110.

Cette étape de détection 110, déclenche automatiquement une étape 112 d'émission d'un signal d'alarme par l'appareil nomade. Ce signal d'alarme peut comprendre un signal sonore et/ou un signal lumineux émis par l'appareil nomade. Il peut également consister en, ou comprendre, une vibration de l'appareil nomade.

Alternativement, ou en plus, le signal d'alarme peut comprendre un message ou une notification émis(e) par l'appareil nomade vers une destination préalablement renseignée, par exemple lors de la phase préliminaire 102.

De plus, la phase de détection 108 peut comprendre une ou plusieurs étapes optionnelles, mises en œuvre tout de suite après l'étape d'émission d'alarme 112, ou après une durée prédéterminée suite à ladite étape d'émission d'alarme, telle qu'une combinaison quelconque des étapes suivantes :
- une étape optionnelle 114 de blocage d'une fonctionnalité utilisateur de l'appareil nomade, et/ou de demande de saisie d'un mot de passe ;
- une étape optionnelle 116 de désactivation d'un bouton dudit appareil nomade ;
- une étape optionnelle 118 d'activation d'un module de géolocalisation, tel qu'un module GPS ; et/ou
- une étape optionnelle 120 de déclenchement d'un mode d'économie d'énergie au sein de l'appareil nomade.

Bien entendu, lorsque l'appareil nomade est retrouvé et retourné dans l'espace délimité, il est prévu une possibilité logicielle ou matérielle de le remettre dans une configuration de fonctionnement normale, telle que par exemple une désactivation de l'alarme et une réinitialisation, par saisie d'un code de déverrouillage.

La FIGURE 2 est une représentation schématique d'un exemple de réalisation non limitatif d'un système selon l'invention.

Le système 200, représenté sur la FIGURE 2, peut être utilisé pour mettre en œuvre le procédé selon l'invention, et en particulier le procédé 100 de la FIGURE 1.

Le système 200 est mis en œuvre pour signaler la sortie de zone de plusieurs appareils électroniques 202₁-202₃ d'un espace délimité 208.

L'espace délimité 208 comporte une zone de sortie 204 utilisée pour sortir de l'espace délimité 208.

Le système 200 comprend un appareil émetteur directionnel 206 disposé au niveau de la zone de sortie 204 et émettant un signal sans fil pouvant être détecté par chacun des appareils nomades 202.

Chaque appareil nomade 202 est préalablement appairé avec l'appareil émetteur 206 et configuré pour réaliser une signalisation telle que décrite plus haut dans le procédé 100, dès que l'appareil nomade 202 détecte le signal émis par l'appareil émetteur 206.

Les appareils nomades 202₁-202₃ peuvent être identiques ou différents. Chaque appareil nomade 202 peut, par exemple, se présenter sous la forme d'une tablette 202₁ ou d'un Smartphone 202₂-202₃.

Bien entendu, le nombre d'appareils nomades 202 n'est pas limitatif à l'exemple donné.

La FIGURE 3 est une représentation schématique d'un autre exemple de d'un procédé de signalisation.

Le procédé 300, représenté sur la FIGURE 3, comprend toutes les étapes du procédé 100 de la FIGURE 1, à l'exception des différences suivantes.

Lors de la phase 108, l'appareil émetteur émet une onde ou un signal, de manière omnidirectionnelle de sorte que l'onde émise peut être détectée au sein de l'espace délimité. Autrement dit, tant qu'un appareil nomade se trouve au sein de l'espace délimité, il détecte l'onde émise par l'appareil émetteur.

Dans ces conditions, l'étape 110 est remplacée par une étape 302 constatant une absence de détection, par l'émetteur nomade, du signal émis par l'appareil émetteur. Autrement dit :
- si un appareil nomade détecte l'onde émise par l'appareil émetteur, alors il se trouve dans l'espace délimité ; et
- si un appareil nomade ne détecte plus l'onde émise par l'appareil émetteur, alors il ne se trouve plus dans l'espace délimité.

Suite à l'étape 302, et avant l'étape 112, le procédé 300 peut en outre comprendre une étape 304, optionnelle, déclenchant une minuterie décomptant une durée prédéterminée, par exemple de 10 secondes. Dans le cas où l'appareil nomade ne détecte toujours pas l'onde émise par l'appareil émetteur à la fin de la durée prédéterminée, alors le procédé 300 se poursuit avec l'étape 112 d'émission d'une alarme.

La FIGURE 4 est une représentation schématique d'un autre exemple de réalisation non limitatif d'un système de signalisation.

Le système 400, représenté sur la FIGURE 4, peut être utilisé pour mettre en œuvre le procédé selon l'invention, et en particulier le procédé 300 de la FIGURE 3.

Le système 400, représenté sur la FIGURE 4, comprend tous les moyens du système 200 de la FIGURE 2, à l'exception des différences suivantes.

Dans le système 400, l'appareil émetteur directionnel 206 est remplacé par un émetteur omnidirectionnel 402.

Bien entendu, il est possible de combiner au sein d'un même système :
- un ou plusieurs appareils émetteurs directionnels, disposés au niveau d'une ou plusieurs zones de sortie, avec un ou plusieurs appareils par zone de sortie ; et
- un ou plusieurs appareils émetteurs omnidirectionnels disposés au sein de l'espace délimité.

Bien sûr, l'invention n'est pas limitée aux exemples qui viennent d'être décrits et de nombreux aménagements peuvent être apportés à ces exemples sans sortir du cadre de l'invention.

## Revendications

1. Procédé (100;300) de signalisation de sortie d'un ou plusieurs appareils électroniques (202₁-202₃), dits nomades, d'un espace délimité (208), ledit procédé (100;300) comprenant au moins une itération d'une phase (108) de détection de sortie de zone comprenant les étapes suivantes :
- émission directionnelle, limitée à une zone de sortie (204) dudit espace délimité (208), par un appareil émetteur (206;402), d'une onde pouvant être détectée par chacun desdits appareils nomades (202₁-202₃) préalablement appairés, et
- émission (112) d'une alarme lorsqu'au moins un desdits appareils nomades (202₁-202₃) détecte ladite onde ;
**caractérisé en ce qu'**il comprend une phase préliminaire (102), dite de configuration, réalisée pour chaque appareil nomade, et comprenant :
- un appairage (104) sans fil dudit appareil nomade (202₁-202₃) avec ledit appareil émetteur (206;402), et
- mémorisation d'un identifiant dudit appareil émetteur (206;402) au niveau dudit appareil nomade (202₁-202₃), et/ou dudit appareil nomade (202₁-202₃) au niveau dudit appareil émetteur (206;402).

2. Procédé (100;300) selon la revendication précédente, **caractérisé en ce que** l'étape (112) d'émission d'une alarme est déclenchée par l'appareil nomade (202₁-202₃), l'étape (106) de mémorisation comprenant une mémorisation, au niveau dudit appareil nomade (202₁-202₃), d'un identifiant de l'appareil émetteur (206;402).

3. Procédé selon l'une quelconque des revendications précédentes, **caractérisé en ce que** l'étape d'émission d'une alarme est déclenchée par l'appareil émetteur (206;402), l'étape de mémorisation comprenant une mémorisation, au niveau dudit appareil émetteur, d'un identifiant de l'appareil nomade (202₁-202₃) ; ledit procédé comprenant préalablement au déclenchement de l'étape d'émission d'une alarme, et suite à la détection de l'onde par l'appareil nomade :
- une transmission de l'identifiant dudit appareil nomade audit appareil émetteur ;
l'étape d'émission étant déclenchée par ledit appareil émetteur, lorsque ledit identifiant correspond à un identifiant préalablement mémorisé au niveau dudit appareil nomade.

4. Procédé (100;300) selon l'une quelconque des revendications précédentes, **caractérisé en ce que** la détection de l'onde émise par l'appareil émetteur (206;402) comprend une comparaison de l'identifiant dudit émetteur (206;402) à au moins un identifiant préalablement mémorisé.

5. Procédé (100;300) selon l'une quelconque des revendications précédentes, **caractérisé en ce qu'**il comprend un ajustement d'un seuil minimal de puissance, en réception, au niveau de l'appareil nomade (202₁-202₃).

6. Procédé (100;300) selon l'une quelconque des revendications précédentes, **caractérisé en ce que** l'étape d'émission d'une alarme (112) est réalisée par :
- l'appareil nomade (202₁-202₃) ;
- l'appareil émetteur (206;402) ; et/ou
- un appareil tiers commandé ou déclenché par l'appareil nomade (202₁-202₃) ou l'appareil émetteur (206;402).

7. Procédé (100;300) selon l'une quelconque des revendications précédentes, **caractérisé en ce que** l'étape d'émission d'alarme (112) comprend au moins l'une des opérations suivantes :
- émission d'un signal lumineux et/ou d'un signal sonore ;
- émission d'un message vers un appareil distant ; et/ou
- déclenchement d'une alarme distante.

8. Procédé (100;300) selon l'une quelconque des revendications précédentes, **caractérisé en ce que** la phase de configuration comprend :
- une mémorisation d'un code d'authentification pour la connexion au niveau de l'appareil nomade (202₁-202₃) ou de l'appareil émetteur (206;402), et/ou
- une configuration de l'appareil nomade (202₁-202₃) pour que la fonctionnalité sans fil de l'appareil nomade (202₁-202₃), utilisée pour détecter l'onde émise par l'appareil émetteur (206;402), ne puisse pas être désactivée.

9. Procédé (100;300) selon l'une quelconque des revendications précédentes, **caractérisé en ce qu'**il comprend en outre au moins l'une au moins des étapes suivantes :
- une étape (114) de blocage de l'appareil nomade (202₁-202₃),
- une étape (118) d'activation d'un module de géolocalisation au sein de l'appareil nomade (202₁-202₃) ;
après ou en même temps que le déclenchement de l'étape d'émission d'une alarme

10. Procédé (100;300) selon l'une quelconque des revendications précédentes, **caractérisé en ce que** le protocole de communication utilisé pour appairer l'appareil émetteur (206;402) avec chaque appareil nomade (202₁-202₃) est le protocole Bluetooth^{®}.

11. Système (200;400) comprenant un ou plusieurs appareils électroniques (202₁-202₃), dit nomades, un émetteur directionnel d'ondes pouvant être détectées par chacun desdits appareils nomades, et de préférence un appareil tiers,
ledit au moins un appareil nomade et ledit émetteur directionnel ayant chacun un identifiant, des moyens de mémorisation, et de préférence des moyens d'émission de signaux d'alarme, ledit au moins appareil nomade comprenant en outre de préférence des moyens de blocage et un module de géolocalisation,
lesdits appareils étant configurés pour mettre en œuvre toutes les étapes du procédé (100;300) selon l'une quelconque des revendications précédentes.

12. Système selon la revendication précédente, comprenant
- au moins un autre appareil émetteur unidirectionnel, chaque appareil émetteur étant associé à une zone de sortie d'un espace délimité et émettant une première onde ; et
- l'au moins un autre appareil émetteur émettant une deuxième onde au sein de l'espace délimité ;
le ou les appareils nomades étant configurés de sorte que la détection de sortie de zone pour chaque appareil nomade est réalisée par :
- une détection, par ledit appareil nomade, de ladite première onde ; et
- une absence de détection, par ledit appareil nomade, de ladite deuxième onde.

## Patentansprüche

1. Verfahren (100; 300) zur Signalisierung des Verlassens eines begrenzten Raums (208) durch eines oder mehrere elektronische, so genannte mobile, Geräte (202₁-202₃), wobei das Verfahren (100; 300) mindestens eine Iteration einer Phase (108) zur Erkennung des Verlassens eines Bereichs umfasst, umfassend die folgenden Schritte:
- auf einen Ausgangsbereich (204) des begrenzten Raums (208) beschränktes, gerichtetes Senden einer Welle, die durch jedes der zuvor gepaarten mobilen Geräte (202₁-202₃) erkannt werden kann, durch ein Sendegerät (206; 402), und
- Senden (112) eines Alarms, wenn mindestens eines der mobilen Geräte (202₁-202₃) die Welle erkennt;
**dadurch gekennzeichnet, dass** es eine Vorphase (102), die so genannte Konfigurationsphase, umfasst, die für jedes mobile Gerät durchgeführt wird und Folgendes umfasst:
- ein drahtloses Pairing (104) des mobilen Geräts (202₁-202₃) mit dem Sendegerät (206;402), und
- Speichern einer Kennung des Sendegeräts (206; 402) auf dem mobilen Gerät (202₁-202₃) und/oder des mobilen Geräts (202₁-202₃) auf dem Sendegerät (206; 402).

2. Verfahren (100; 300) nach dem vorhergehenden Anspruch, **dadurch gekennzeichnet, dass** der Schritt (112) des Sendens eines Alarms durch das mobile Gerät (202₁-202₃) ausgelöst wird, wobei der Schritt (106) des Speicherns ein Speichern einer Kennung des Sendegeräts (206; 402) auf dem mobilen Gerät (202₁-202₃) umfasst.

3. Verfahren nach einem der vorhergehenden Ansprüche, **dadurch gekennzeichnet, dass** der Schritt des Sendens eines Alarms durch das Sendegerät (206; 402) ausgelöst wird, wobei der Schritt des Speicherns ein Speichern einer Kennung des mobilen Geräts (202₁-202₃) auf dem Sendegerät umfasst;
wobei das Verfahren vor dem Auslösen des Schritts des Sendens eines Alarms und nach dem Erkennen der Welle durch das mobile Gerät umfasst:
- eine Übertragung der Kennung des mobilen Geräts an das Sendegerät;
wobei der Schritt des Sendens von dem Sendegerät ausgelöst wird, wenn die Kennung mit einer Kennung übereinstimmt, die zuvor auf dem mobilen Gerät gespeichert wurde.

4. Verfahren (100; 300) nach einem der vorhergehenden Ansprüche, **dadurch gekennzeichnet, dass** die Erkennung der von dem Sendegerät (206; 402) ausgesendeten Welle einen Vergleich der Kennung des Senders (206; 402) mit mindestens einer zuvor gespeicherten Kennung umfasst.

5. Verfahren (100; 300) nach einem der vorhergehenden Ansprüche, **dadurch gekennzeichnet, dass** es eine Anpassung eines minimalen Leistungsschwellenwerts beim Empfang am mobilen Gerät (202₁-202₃) umfasst.

6. Verfahren (100; 300) nach einem der vorhergehenden Ansprüche, **dadurch gekennzeichnet, dass** der Schritt des Sendens eines Alarms (112) durchgeführt wird durch:
- das mobile Gerät (202₁-202₃);
- das Sendegerät (206;402); und/oder
- ein Drittgerät, das vom mobilen Gerät (202₁-202₃) oder vom Sendegerät (206;402) gesteuert oder ausgelöst wird.

7. Verfahren (100;300) nach einem der vorhergehenden Ansprüche, **dadurch gekennzeichnet, dass** der Schritt des Sendens eines Alarms (112) mindestens einen der folgenden Schritte umfasst:
- Senden eines Lichtsignals und/oder eines akustischen Signals;
- Senden einer Nachricht an ein entferntes Gerät; und/oder
- Auslösen eines Fernalarms.

8. Verfahren (100;300) nach einem der vorhergehenden Ansprüche, **dadurch gekennzeichnet, dass** die Konfigurationsphase umfasst:
- ein Speichern eines Authentifizierungscodes für die Verbindung am mobilen Gerät (202₁-202₃) oder am Sendegerät (206;402), und/oder
- ein Konfigurieren des mobilen Geräts (202₁-202₃), so dass die drahtlose Funktionalität des mobilen Geräts (202₁-202₃), die zum Erkennen der von dem Sendegerät (206;402) gesendeten Welle verwendet wird, nicht deaktiviert werden kann.

9. Verfahren (100;300) nach einem der vorhergehenden Ansprüche, **dadurch gekennzeichnet, dass** es außerdem mindestens einen der folgenden Schritte umfasst:
- einen Schritt (114) des Sperrens des mobilen Geräts (202₁-202₃),
- einen Schritt (118) des Aktivierens eines Geolokalisierungsmoduls innerhalb des mobilen Geräts (202₁-202₃);
nach oder gleichzeitig mit dem Auslösen des Schritts des Sendens eines Alarms.

10. Verfahren (100; 300) nach einem der vorhergehenden Ansprüche, **dadurch gekennzeichnet, dass** das Kommunikationsprotokoll, das zum Pairing des Sendegeräts (206; 402) mit jedem der mobilen Geräte (202₁-202₃) verwendet wird, das Bluetooth^{®}-Protokoll ist.

11. System (200; 400), das ein oder mehrere elektronische, so genannte mobile, Geräte (202₁-202₃), einen Richtsender für Wellen, die von jedem der mobilen Geräte erkannt werden können, und vorzugsweise ein Drittgerät umfasst,
wobei das mindestens eine mobile Gerät und der Richtsender jeweils eine Kennung, Speichermittel und vorzugsweise Mittel zum Senden von Alarmsignalen aufweisen, wobei das mindestens eine mobile Gerät ferner vorzugsweise Sperrmittel und ein Geolokalisierungsmodul umfasst,
wobei die Geräte so konfiguriert sind, dass sie alle Schritte des Verfahrens (100; 300) nach einem der vorhergehenden Ansprüche durchführen.

12. System nach dem vorhergehenden Anspruch, umfassend
- mindestens ein weiteres unidirektionales Sendegerät, wobei jedes Sendegerät einem Ausgangsbereich eines begrenzten Raums zugeordnet ist und eine erste Welle aussendet; und
- das mindestens eine andere Sendegerät eine zweite Welle innerhalb des begrenzten Raums aussendet;
wobei das oder die mobile(n) Gerät(e) so konfiguriert ist/sind, dass die Erkennung des Verlassens des Bereichs für jedes mobile Gerät durch Folgendes bewirkt wird:
- eine Erkennung der ersten Welle durch das mobile Gerät; und
- ein Nicht-Erkennen der zweiten Welle durch das mobile Gerät.

## Claims

1. A method (100;300) of signaling the exit of one or more electronic devices (202₁-202₃), so called roaming device(s), from a delimited space (208), said method (100; 300) comprising at least one iteration of a zone exit detection phase (108) comprising the following steps:
- directional transmission, limited to an exit zone (204) of said delimited space (208), by a transmitting device (206;402), of a wave that can be detected by each of said roaming devices (202₁-202₃) previously paired, and
- an alarm transmission (112) when at least one of said roaming devices (202₁-202₃) detects said wave;
**characterized in that** it comprises a preliminary phase (102), so called configuration phase, carried out for each roaming device, and comprising:
- wireless pairing (104) of said roaming device (202₁-202₃) with said transmitting device (206;402), and
- storing an identifier of said transmitting device (206;402) in said roaming device (202₁-202₃), and/or of said roaming device (202₁-202₃) in said transmitting device (206; 402).

2. The method (100; 300) according to the preceding claim, **characterized in that** the step (112) of transmitting an alarm is triggered by the roaming device (202₁-202₃), the storage step (106) comprising the storing, in said roaming device (202₁-202₃), of an identifier of the transmitting device (206; 402).

3. The method according to any one of the preceding claims, **characterized in that** the step of transmitting an alarm is triggered by the transmitting device (206;402), the storing step comprising the storing, in said transmitting device, of an identifier of the roaming device (202₁-202₃);
said method comprising, prior to the triggering of the step of transmitting an alarm, and following the detection of the wave by the roaming device:
- a transmission of the identifier of said roaming device to said transmitting device;
the step of transmitting being triggered by said transmitting device, when said identifier corresponds to an identifier previously stored in said roaming device.

4. The method (100;300) according to any one of the preceding claims, **characterized in that** detecting the wave emitted by the transmitting device (206; 402) comprises comparing the identifier of said transmitter (206; 402) to at least one previously stored identifier.

5. The method (100;300) according to any one of the preceding claims, **characterized in that it** comprises an adjustment of a minimum power threshold, during reception, in the roaming device (202₁-202₃).

6. The method (100;300) according to any one of the preceding claims, **characterized in that** the step of transmitting an alarm (112) is carried out by:
- the roaming device (202₁-202₃);
- the transmitting device (206;402); and/or
- a third-party device controlled or triggered by the roaming device (202₁-202₃) or the transmitting device (206; 402).

7. The method (100;300) according to any one of the preceding claims, **characterized in that** the step of transmitting an alarm (112) comprises at least one of the following operations:
- transmitting a light and/or sound signal;
- transmitting a message to a remote device; and/or
- triggering a remote alarm.

8. The method (100;300) according to any of the preceding claims, **characterized in that** the configuration phase comprises:
- storing an authentication code for the connection in the roaming device (202₁-202₃) or in the transmitting device (206;402), and/or
- configuring the roaming device (202₁-202₃) so that the wireless functionality of the roaming device (202₁-202₃) used to detect the wave emitted by the transmitting device (206;402), cannot be disabled.

9. The method (100;300) according to any one of the preceding claims, **characterized in that it** further comprises at least one of the following steps:
- a step (114) of blocking the roaming device (202₁-202₃),
- a step (118) of activating a geolocation module within the roaming device (202₁-202₃);
after or at the same time as the triggering of the step of transmitting an alarm.

10. The method (100;300) according to any one of the preceding claims, **characterized in that** the communication protocol used to pair the transmitting device (206; 402) with each roaming device (202₁-202₃) is the Bluetooth^{®} protocol.

11. A system (200;400) comprising one or more electronic devices (202₁-202₃), so called roaming device(s), a directional transmitter of waves that can be detected by each of said roaming devices, and preferably a third-party device,
- said at least one roaming device and said directional transmitter each having an identifier, storage means, and preferably means for transmitting alarm signals, said at least one roaming device preferably further comprising blocking means and a geolocation module,
- said devices being configured to implement all the steps of the method (100;300) according to any of the preceding claims.

12. The system according to the preceding claim, comprising
- at least one other unidirectional transmitting device, each transmitting device being associated with an exit zone of a delimited space and transmitting a first wave; and
- the at least one other transmitting device transmitting a second wave within the delimited space;
- the roaming device(s) being configured so that the zone exit detection for each roaming device is performed by:
▪ a detection, by said roaming device, of said first wave; and
▪ an absence of detection, by said roaming device, of said second wave.
